# EUROPÄISCHE PATENTSCHRIFT

(11) **EP 0 233 315 B1**
(45) Veröffentlichungstag und Bekanntmachung des Hinweises auf die Patenterteilung: **23.11.1989**
(21) Anmeldenummer: 86112601.9
(22) Anmeldetag: 11.09.1986
(51) Int. Cl.: E02D 19/18, E02D 5/14

(54) **Schlitzwand zur Vertikalabdichtung**
Underground diaphragm for vertical sealing
Rideau souterrain pour étanchéification verticale

(30) Priorität: 18.02.1986 DE 3605025
(43) Veröffentlichungstag der Anmeldung: 26.08.1987
(73) Patentinhaber: Niederberg-Chemie GmbH, D-4133 Neukirchen-Vluyn (DE)
(72) Erfinder: Schlütter, Aloys, D-4152 Kempen 3 (DE); Kaewert, Klaus, D-4000 Düsseldorf 13 (DE); Schäfer, Heinz-Dieter, D-8000 München 80 (DE)

(56) Entgegenhaltungen:
- DE-C- 593 825
- FR-A- 606 861
- GB-A- 4 643
- NL-A- 287 511

## Beschreibung

Die Erfindung betrifft eine Schlitzwand zur Vertikalabdichtung von flüssigkeitsführenden und/oder gasführenden Schichten, insbesondere zur Abdichtung kontaminierter Erdschichten, wobei in das Erdreich zunächst ein Schlitz bis zu einer undurchlässigen Horizontalschicht eingebracht wird, diese mit einer Masse wie beispielsweise Bentonit verfüllt und darin eine Abdichtung versenkt wird, die aus mehreren Bahnen zusammengesetzt ist, welche an den Stoßstellen durch ein Schloß miteinander verbunden werden.

Derartige Schlitzwände finden vor allem bei der Abdichtung von Deponien oder bei der Abdichtung von flüssigkeitshaltenden Behältnissen oder flüssigkeitsführenden Leitungen bzw. Kanälen Anwendung. Voraussetzung ist in der Regel, daß sich unterhalb des seitlich abzudichtenden Berreiches eines natürliche Sperrschicht befindet. Als natürliche Sperrschichten kommen häufig Tontschichten vor. Die Schlitzwände werden dann seitlich des abzudichtenden Bereiches bis in die darunterliegende Tonschicht ausgehoben und gleichzeitig mit thixotroper Masse verfüllt. Als thixotrope Masse kommt vorzugsweise Bentonit in Anwendung. Bentonit bildet zwar schon aus sich heraus eine gewisse Abdichtung. Zur Erzielung einer deutlichen Abdichtung ist jedoch entweder eine ausgesprochen dicke Bentonitschicht erforderlich oder muß die aus Bentonit bestehende dünne Schicht mit einer zusätzlichen Abdichtung versehen weden. Dazu ist bekannt, Abdichtungsbahnen in die Bentonitschicht abzusenken. Die Abdichtungsbahnen haben eine Breite zwischen 1 m und 2,5 m. Auch, wenn noch größere Bahnen produziert werden können, stellt sich die Frage, die einzelnen Abdichtungsbahnen zu einer längeren Abdichtung für eine Schlitzwand miteinander zu verbinden. Die gebräuchliche Verbindungstechnik ist ein Schweißvorgang. Eine so entstandene Abdichtungsbahn läßt sich nur schwer handhaben, wenn sie eine gewisse Länge überschreitet. Deshalb sind in Abständen von 1 bis 3 m Verbindungen mit einem Schloß vorgesehen. Derartige Schlösser werden durch ineinander steckbare Profile gebildet. Die Profile können angeformt oder angeschweißt sein. Die ineinander steckbaren Profile bilden eine Art Nut und Feder. Die Abdichtung zwischen den ineinander steckbaren Profilen wird rein mechanisch gebildet. D. h., durch die Wahl einer geeigneten Fassung sitzen die ineinander steckbaren Profile so stramm, daß zwischen diesen Profilen kaum Flüssigkeit hindurchdringen kann.

Für die Ausbildung und Montage der Dichtungsbahnen ist im übrigen wichtig, daß die Schlitzwände nach Einbringen der Abdichtungsbahn abschnittsweise z. B. durch Einbringen von Zement verfestigt wird. Vorzugsweise wird die Schlitzwand sogar abschnittsweise bzw. schrittweise erstellt, mit der Abdichtungsbahn versehen und verfestigt. Deshalb ist entweder vorgesehen, daß die Herstellung eines weiteren Abschnittes entweder nach Fertisgtellung des vorhergehenden Abschnittes oder aber in ausreichendem Abstand von dem benachbarten Abschnitt erfolgt. Bringt gegenüber der anderen Herstellung einen erheblichen Zeitgewinn. Auf der anderen Seite stellt sich das Problem, daß die Abdichtungsbahn beim Absenken in einem Abschnitt nicht an der Abdichtungsbahn des benachbarten Abschnittes geführt werden kann. Infolgedessen können sich erhebliche Abstandstoleranzen einstellen. Das gilt vor allem für sehr tiefe Schlitzwände. Die derzeitige Maximaltiefe für Schlitzwände wird bei 50 m gesehen.

Für die oben beschriebene Herstellung von Schlitzwänden eignen sich die bekannten Schlösser nur sehr bedingt, da sie nur in beschränktem Umfang Abstandstoleranzen zwischen den Abschnitten Rechnung tragen können.

Der Erfindung liegt daher die Aufgabe zugrunde, ein Schloß zu schaffen, welches in der Lage ist auch größeren Abweichungen vom vorgesehenen Abstand zwischen den aneinander zu verbindenden Bahnen Rechnung zu tragen.

Nach der Erfindung wird das dadurch erreicht, daß an jedem Stoßende der Bahnen ein Winkelprofil mit einem Schenkel befestigt ist und die beiden anderen Schenkel der Winkelprofile an zwei benachbarten Bahnen von einem übergreifenden Profil umfaßt sind. Der Steg zwischen den beiden Schenkeln bestimmt das Maß der Nachgiebigkeit des erfindungsgemäßen Schlosses. D. h., bei großer Steglänge ist eine außerordentliche Nachgiebigkeit gegeben. Selbst eine geringe Steglänge verleiht dem erfindungsgemäßen Schloß noch eine sehr viel größere Nachgiebigkeit als vorhandene Schlösser besitzen.

Die beiden Schenkel bilden zusammen mit dem sie verbindenden Steg ein u-förmiges Profil. Zweckmäßigerweise ist der mit dem Stoßende der Abdichtungsbahn verbundene Schenkel länger als der andere Schenkel, der mit dem übergreifenden Profil korrespondiert.

Der kurze, mit dem übergreifenden Profil korrespondierende Schenkel ist vorzugsweise gekrümmt oder abgeschrägt. Das erleichtert ganz wesentlich das Überschieben des übergreifenden Profils und verbessert die Abdichtung zwischen den Profilen außerordentlich. Durch die gekrümmte Form bzw. die Abschrägung hat jeder kurze Schenkel dann an einer oder mehreren Stellen linienförmige Berührung mit dem übergreifenden Profil. Die Berührungslinie erstreckt sich über die gesamte Länge des Profils. Bei abgeschrägten kurzen Schenkeln ergeben sich für jeden der kurzen Schenkel zwei linienförmige Berührungsflächen, wenn das übergreifende Profil die Schenkel so umfaßt, daß eine gewisse Aufbiegung stattfindet. Die Aufbiegung entsteht durch ein entsprechend enges Maß des übergreifenden Profiles. Die Aufbiegung hat zur Folge, daß eine Kantenpressung im Bereich der linienförmigen Berührungsstellen zwischen den kurzen Schenkeln und dem übergreifenden Profil entsteht. Aufgrund der Kantenpressung entsteht eine hohe Dichtwirkung. Diese Dichtwirkung wird verstärkt, wenn das übergreifende Profil eine weiche Berührungsfläche mit den kurzen Schenkeln aufweist. Eine solche Eigenschaft kann dem übergreifenden Profil durch eine Beschichtung mit einem weichen Werkstoff gegeben werden, ohne die Spannkraft des übergreifenden Profiles zu beeinträchtigen.

Bei Verwendung gekrümmter kurzer Schenkel anstelle der geraden, abgeschrägten kurzen Schenkel gilt für die Kantenpressung an den Berührungslinien das gleiche wie für die abgeschrägten kurzen Schenkel.

Der Steg zwischen den beiden Schenkeln eines Profiles ist entweder im Querschnitt abgerundet oder gekantet bzw. gerade. Abgerundete Stege sind besonders vorteilhaft, für ein Überschreiten des vorgesehenen Abstandes zwischen zwei Stoßstellen. Derartige Profile lassen sich leicht gegeneinander drücken.

Die Abdichtung der erfindungsgemäßen Schlosses kann auch dadurch verstärkt werden, daß das übergreifende Profil in montierter Stellung an dem Schenkel anliegt, weicher am Stoßende der Abdichtungsbahn befestigt ist. Das entsteht bei einem Abstand zwischen dem freien Ende des kurzen Schenkels zum anderen Schenkei, welcher kleiner als die Materialdicke des zwischen beide Schenkel greifenden Teils des übergreifenden Profiles ist.

Das erfindungsgemäße Schloß eröffnet im übrigen die Möglichkeit, in der Schlitzwand eine Sollbruchstelle einzubauen, welche auf Setzbewegungen des Erdreiches anspricht. Derartige Setzbewegungen kommen insbesondere in Bergschadensgebieten vor. Dann ist von besonderer Wichtigkeit, daß die Abdichtung an der Sollbruchstelle eine hohe Nachgiebigkeit aufweist. Dies ist mit dem erfindungsgemäßen Schloß gewährleistet. Die Nachgiebigkeit kann noch dadurch erhöht werden, daß die Stoßenden der miteinander zu verbindenden Abdichtungsbahnen nicht nur an einer Seite mit dem erfindungsgemäßen Schloß sondern auch an der gegenüberliegenden Seite mit einem erfindungsgemäßen Schloß versehen werden.

Ferner kann die Sollbruchstelle auch dadurch beeinflußt werden, daß das übergreifende Profil auf seinem Rücken eine nach außen weisende Flosse besitzt. Die Flosse kann aus besonderem Weichmaterial bestehen und/oder hohlausgeformt sein. Nach einem Bruch der Schlitzwand an der Sollbruchstelle wirkt das erfindungsgemäße Schloß dann als Fugenband und sichert die Abdichtung.

In der Zeichnung ist ein Ausführungsbeispiel der Erfindung dargestellt. Die Darstellung ist ein Schnitt durch die Stoßstette zweier benachbarter, miteinander zu verbindender Abdichtungsbahnen 1 und 2. Die Abdichtungsbahnen 1 und 2 setzen sich in der Ansicht senkrecht nach unten bis auf den Boden eines ausgehobenen, nicht dargestellten Erdschlitzes fort. Die beiden Abdichtungsbahnen werden in bekannter, nicht dargestellter Weise durch Spundbohlen gehalten. Die beiden Abdichtungsbahnen sind nach Ausheben des Erdschlitzes und Einfüllen von Bentonit mit Hilfe der Spundbohlen in den Erdschlitz abgesenkt worden.

An den einander gegenüberliegenden Enden der Abdichtungsbahnen 1 und 2 sind diese mit Profilen 3 und 4 versehen. Die Profile 3 und 4 besitzen lange Schenkel 5 und 6 und kurze Schenkel 7 und 8. Die langen Schenkel 5 und 6 sind mit den Abdichtungsbahnen 1 und 2 verschweißt. Die Abdichtungsbahnen 1 und 2 bestehen aus einem Kunststoff, vorzugsweise einen äthylenkupolimerhaltigen Gemisch. Die Winkelprofile 3 und 4 sind aus einem verschweißbaren Werkstoff gefertigt. Den Winkelprofilen 3 und 4 ist eine größere Steifigkeit als den Abdichtungsbahnen 2 und 3 gegeben. Dies wird mit geeigneten Zusätzen in der Mischung erreicht. Infolgedessen besitzen die kurzen Schenkel 7 und 8, die über Stege 9 und 10 mit den langen Schenkeln 5 und 6 verbunden sind einen nennenswerten Widerstand gegen Aufbiegung.

In der Zeichnung ist ein kastenförmiges Profil 11 vorgesehen, welches auf die kurzen Schenkel 7 und 8 der Winkelprofile 3 und 4 übergreift. Dabei ist der Abstand zwischen den Innenwänden 12 und 13 so gewählt, daß die abgeschrägten kurzen Schenkel 7 und 8 eine Aufbiegung erfahren, wenn das Profil 11 über die Winkelprofile 3 und 4 geschoben wird. Letzteres erfolgt vorzugsweise nach dem Einbringen beider Abdichtungsbahnen 1 und 2 mit den Winkelprofilen 3 und 4. Es kann aber auch dadurch erfolgen, daß das Profil 11 im vormontierten Zustand mit einem der Winkelprofile 3 oder 4 beim Absenken der zugehörenden Abdichtungsbahn über das andere Winkelprofil geschoben wird.

Statt des kastenförmigen Profiles 11 kann auch ein gewölbtes Profil als übergreifendes Profil für die beiden Winkelprofile 3 und 4 gewählt werden.

## Patentansprüche

1. Schlitzwand zur Vertikalabdichtung von flüssigkeitsführenden und/oder gasführenden Schichten, insbesondere zur Abdichtung kontaminierter Erdschichten, wobei in das Erdreich zumindest ein Schlitz bis zu einer undurchlässigen Horizontalschicht eingebracht wird, diese mit einer Masse wie beispielsweise Bentonit verfüllt und darin eine Abdichtung versenkt wird, dis aus mehreren Bahnen zusammengesetzt ist, welche an den Stoßstellen durch ein Schloß miteinander verbunden werden, dadurch gekennzeichnet, daß an jedem Stoßende der Bahnen (1, 2) ein Winkelprofil (3, 4) mit einem Schenkel (5, 6) befestigt ist und die beiden anderen Schenkel (7, 8) der Winkelprofile (3, 4) an zwei benachbarten Bahnen von einem übergreifenden Profil (11) umfaßt sind.

2. Schlitzwand nach Anspruch 1, dadurch gekennzeichnet, daß die Winkelprofile (3, 4) einen U-förmigen Querschnitt mit langem Schenkel (5, 6) aufweisen, welcher mit der Abdichtungsbahn (1, 2) verbunden ist, und einen kurzen, mit dem übergreifenden Profil (11) korrespondierenden Schenkel (7, 8) besitzen.

3. Schlitzwand nach Anspruch 1 oder 2, dadurch gekennzeichnet, daß der Kopf mit dem übergreifendem Profil (11) korrespondierende Schenkel (7, 8) gekrümmt und/oder abgeschrägt ist.

4. Schlitzwand nach einem oder mehreren der Ansprüche 1 bis 3, dadurch gekennzeichnet, daß die beiden an der Stoßstelle einander gegenüberliegenden Winkelprofile (3, 4) an ihren gegenüberliegenden Seiten (9, 10) abgerundet und/oder gekantet sind.

5. Schlitzwand nach einem oder mehreren der Ansprüche 1 bis 4, dadurch gekennzeichnet, daß das übergreifende Profile (11) kastenförmig und/ oder gewölbt ist.

6. Schlitzwand nach einem oder mehreren der Ansprüche 1 bis 5, dadurch gekennzeichnet, daß die in dem übergreifenden Profil (11) liegenden Schenkel (7,8) im montierten Zustand des übergreifenden Profils (11) gegenüber der Ausgangsform eine Aufbiegung aufweisen.

7. Schlitzwand nach einem oder mehreren der Ansprüche 1 bis 6, dadurch gekennzeichnet, daß das übergreifende Profil (11) im montierten Zustand schließend an den mit der Abdichtungsbahn (1, 2) befestigten Schenkeln (5, 6) anliegt.

8. Schlitzwand nach einem oder mehreren der Ansprüche 1 bis 7, gekennzeichnet durch eine senkrecht auf dem Rücken des übergreifenden Profiles (11) aufgesetzte Flosse.

9. Schlitzwand nach Anspruch 8, dadurch gekennzeichnet, daß die Flosse aus Weichmaterial besteht und/oder hohl ausgebildet ist.

## Claims

1. Curtain wall for the vertical sealing of liquid- bearing and/or gas-bearing strata, especially for sealing contaminated soil strata, wherein at least one trench is formed in the soil down to an impermeable horizontal stratum, this trench is filled with a mass such as bentonite and a seal is lowered into it, the seal being composed of several sheets which are connected to one another by a lock at the joint positions, characterized in that, at each joint end of the sheets (1, 2), an angle section (3, 4) is attached by one flange (5, 6) and the other flange (7, 8) is enveloped by an overlapping section (11).

2. Curtain wall according to Claim 1, characterized in that the angle sections (3, 4) have a U-shaped cross-section with a long flange (5, 6), which is connected with the sealing sheet (1, 2), and possess a short flange (7, 8) corresponding to the overlapping section (11).

3. Curtain wall according to Claim 1 or 2, characterized in that the flange (7, 8), corresponding inversely with the overlapping section (11), is curved and/or chamfered.

4. Curtain wall according to one or more of Claims 1 to 3, characterized in that the two angle sections (3, 4) opposite each other at the joint position are rounded and/or bent at their facing sides (9, 10).

5. Curtain wall according to one or more of Claims 1 to 4, characterized in that the overlapping section (11) is box-shaped and/or curved.

6. Curtain wall according to one or more of Claims 1 to 5, characterized in that the flanges (7, 8) lying in the overlapping section (11) possess, in the assembled condition of the overlapping section (11), an upward bend compared with the initial shape.

7. Curtain wall according to one or more of Claims 1 to 6, characterized in that the overlapping section (11), in the assembled state, bears closingly against the flanges (5, 6) fixed to the sealing sheet (1, 2).

8. Curtain wall according to one or more of Claims 1 to 7, characterized by a fin seated perpendicularly on the back of the overlapping section (11).

9. Curtain wall according to Claim 8, characterized in that the fin is of soft material and/or is of hollow form.

## Revendications

1. Mur en tranchée pour l'étanchement vertical de couches parcourues par des liquides et/ou des gaz, en particulier pour l'étanchement de couches de terres contaminées, pour lequel on creuse dans le terrain au moins une tranchée allant jusqu'à une couche horizontale imperméable, on remplit cette tranchée avec une masse, par exemple de la bentonite, et on y fait descendre un étanchement composé de plusieurs bandes reliées par une fermeture aux endroits des jointures, caractérisé en ce que, à chaque bord des bandes (1, 2) une cornière (3, 4) est fixée par une aile (5, 6), l'autre aile (7, 8) étant entourée par un profil chevauchant (11).

2. Mur en tranchée selon la revendication 1, caractérisé en ce que les cornières (3, 4) présentent une section en forme de U et possèdent une aile longue (5, 6) fixée à la bande d'étanchement (1, 2) et une aile courte (7, 8) qui est en correspondance avec le profilé chevauchant (11).

3. Mur en tranchée selon la revendication 1 ou 2, caractérisé en ce que la tête de l'aile (7, 8) qui est en correspondance avec le profilé chevauchant (11) est courbée et/ou coupée en biseau.

4. Mur en tranchée selon une ou plusieurs des revendications 1 à 3, caractérisé en ce que les deux cornières (3, 4) qui se font face aux jointures ont leurs côtés opposés (9, 10) arrondis et/ou taillés en angle.

5. Mur en tranchée selon une ou plusieurs des revendications 1 à 4, caractérisé en ce que le profilé chevauchant (11) a la forme d'un caisson et/ou est courbé.

6. Mur en tranchée selon une ou plusieurs des revendications 1 à 5, caractérisé en ce que les ailes (7, 8) enserrées par le profilé chevauchant (11) présentent à l'état monté du profilé chevauchant (11) une flexion par rapport à leur forme d'origine.

7. Mur en tranchée selon une ou plusieurs des revendications 1 à 6, caractérisé en ce que à l'état monté, le profilé chevauchant (11) est en contact de fermeture avec les ailes (5, 6) fixées au rideau d'étanchement (1, 2).

8. Mur en tranchée selon une ou plusieurs des revendications 1 à 7, caractérisé par un aileron placé verticalement sur le dos du profilé chevauchant (11).

9. Mur en tranchée selon la revendication 8, caractérisé en ce que l'aileron est constitué d'un matériau mou et/ou est réalisé creux.
